# EUROPÄISCHE PATENTSCHRIFT

(11) **EP 0 348 777 B1**
(45) Veröffentlichungstag und Bekanntmachung des Hinweises auf die Patenterteilung: **24.08.1994**
(21) Anmeldenummer: 89111074.4
(22) Anmeldetag: 19.06.1989
(51) Int. Cl.: B21B 37/00

(54) **Regelung für Profilstrassen**
Control of section rolling mill trains
Commande pour trains de laminoirs à profilés

(30) Priorität: 30.06.1988 DE 3821990
(43) Veröffentlichungstag der Anmeldung: 03.01.1990
(73) Patentinhaber: SMS SCHLOEMANN-SIEMAG AKTIENGESELLSCHAFT, 40237 Düsseldorf (DE)
(72) Erfinder: Onderka, Bernd, D-4052 Korschenbroich (DE); Mauk, Paul, Dr., D-4000 Düsseldorf 30 (DE); Engel, Georg, D-4044 Kaarst (DE); Feldmann, Hugo, Dr., D-5110 Alsdorf (DE)
(74) Vertreter: Müller, Gerd, Dipl.-Ing.

(56) Entgegenhaltungen:
- EP-A- 0 256 372
- EP-A- 0 264 233
- DE-A- 2 400 411
- DE-A- 3 521 949
- FR-A- 2 323 463
- PATENT ABSTRACTS OF JAPAN, Band 4, Nr. 176 (M-45)[658], 5. Dezember 1980;& JP-A-55 126 311 (SHIN NIPPON SEITETSU) 30-09-1980
- PATENT ABSTRACTS OF JAPAN, Band 4, Nr. 139 (M-34)[621], 30. September 1980;& JP-A-55 094 704 (TOKYO SHIBAURA DENKI) 18-07-1980
- PATENT ABSTRACTS OF JAPAN, Band 3, Nr. 59 (C-46), 19. Mai 1979;& JP-A-54 035 856 (SUMITOMO KINZOKU KOGYO) 16-03-1979
- PATENT ABSTRACTS OF JAPAN, Band 4, Nr. 132 (M-32)[614], 17. September 1980;& JP-A-55 088 913 (TOKYO SHIBAURA DENKI) 05-07-1980

## Beschreibung

Die Erfindung betrifft ein Verfahren zur Regelung von Universalwalzen in einer kontinuierlich betriebenen Profilstraße, wobei die Vertikalwalzen während des Walzvorgangs schleppangetrieben sind und die Drehzahl der angetriebenen Horizontalwalzen jedes Universalgerüstes einer Regelung unterworfen ist, sowie eine Vorrichtung zur Durchführung des Verfahrens. Die Kombination von Merkmalen gemäß dem Oberbegriff des Anspruchs 1 sowie gemäß dem Oberbegriff des Anspruchs 7 ist aus der Praxis bekannt.

Das Walzen von Profilen im bekannten Universal-Walzverfahren ist dadurch gekennzeichnet, daß ausgehend von einem Vorprofil (dog bone) das Endprofil durch Walzen in zwei Walzspalten (Horizontal-Walzspalt und Vertikal-Walzspalt) erzeugt wird. Dabei ist die Verlängerung der Profilteile während des Stiches nicht gleich.

Es ist dabei feststellbar, daß sich die Drehzahlverhältnisse der beiden Walzenpaare zueinander während des Walzvorgangs ändern. Dadurch ergeben sich Nachteile im Stofffluß, während des Walzvorgangs; es kommt zu ungewollten, unkontrollierbar veränderlichen Querschnittsabnahmen im Profil zwischen den Walzenpaaren eines Universalgerüstes.

Jede Änderung in der Anstellung eines Universalgerüsts bewirkt eine derartige Änderung der Drehzahlverhältnisse und damit Änderungen im Stofffluß. Auch Änderungen im Zug der Universalgerüste einer Profilstraße untereinander bewirken Änderungen der Drehzahlverhältnisse und somit auch Änderungen im Stofffluß. Aber auch die Beschleunigung der Horizontalwalzen würden derartige Drehzahlverhältnisänderungen hervorrufen. Selbst Änderungen im zu walzenden Material bewirken Änderungen in den Drehzahlverhältnissen zwischen den Horizontal- und Vertikalwalzen.

Die durch die Änderung der Drehzahlverhältnisse erfolgenden Stoffflußänderungen sind jedoch unerwünscht. Aus Gründen der Volumenkonstanz tritt im Querschnitt grundsätzlich ein Querfluß des Materials auf. Für ein maßhaltiges Endprodukt ist es jedoch unerläßlich, die Querschnittsabnahmen der Profilteile so zu wählen, daß zum einen ein Querfluß in der richtigen Richtung stattfindet und zum anderen der Querfluß ein möglichst geringes Ausmaß annimmt.

Unterschiedliche Drehzahlen zwischen den horizontalen und vertikalen Walzen bzw. sich ändernde Drehzahlverhältnisse während eines Stichs würden zudem zu unterschiedlichen Längungen der Profilteile führen. Für ein maßhaltiges Endprodukt und einen störungsfreien Walzablauf ist eine gleiche Verlängerung der linken und rechten Profilflansche von Bedeutung. Eine ungleiche Verlängerung der Flansche führt zu einem Unterschied in der Drehzahl der linken und rechten Vertikalwalze.

Um diese Nachteile zu beseitigen wurde durch die DE-A-25 41 071 vorgeschlagen, die Vertikalwalzen mit Motoren zu versehen, und eine Zugregelung zwischen den Gerüsten über eine Regelung der Motoren zu bewerkstelligen.

Die JP-A-55 126 311 schlägt ebenfalls motorangetriebene Vertikalwalzen vor, bei denen zur Regelung der Profilgestalt das Geschwindigkeitsverhältnis der Horizontalwalzen bzw. der Vertikalwalzen zueinander geregelt wird.

Auch die JP-A-55 094 704 schlägt schwere, aufwendig mit den Vertikalwalzen zu koppelnde Motoren vor, die zur Regelung der Vertikalwalzendrehzahl herangezogen werden.

Nachteile der Vorschläge nach diesen drei Entgegenhaltung stellen stets die Motoren für die Vertikalwalzen dar, die, um entsprechende Momente aufbringen zu können, erhebliche Ausmaße aufweisen müssen und nur mit großem konstruktiven Aufwand in die kompakt gebauten Universalgerüste integriert werden können.

Der Erfindung liegt die Aufgabe zugrunde, alle die o.g. Nachteile auszuräumen, um sehr maßhaltige Produkte ohne Verwindung bzw. innere Spannungen zu erhalten.

Dazu wird vorgeschlagen, daß ausgehend von Verfahren nach dem Oberbegriff des Anspruchs 1 die Drehzahl der Vertikalwalzen mindestens eines Universalgerüstes während des Walzvorgangs mittels deren Anstellvorrichtungen als Stellglieder geregelt wird. Dadurch wird erreicht, daß die Drehzahl sowohl der Horizontalwalzen als auch die der Vertikalwalzen auf eine bestimmte Größe eingeregelt wird. Drehzahlschwankungen zwischen den Horizontal- und Vertikalwalzen können dadurch ausgeschlossen werden. Die durch Drehzahlschwankungen entstehenden unterschiedlichen Stoffflüsse sind ebenfalls unterbindbar.

Von Vorteil ist auch die Drehzahl der Vertikalwalzen mindestens eines Universalgerüsts vor dem Anstich regelbar zu machen und damit die Drehzahl nicht nur der Horizontalwalze, sondern auch der Vertikalwalze vor dem Anstich auf die Materialgeschwindigkeit einzuregeln. Dazu hat sich ein kleiner, in die die jeweilige Walze tragende Achse integrierbarer, regelbarer Motor niedriger Leistung bewährt, der lediglich dazu in der Lage ist, die Vertikalwalzen in unbelastetem Zustand auf Walzgeschwindigkeit zu beschleunigen, die notwendigen Walzmomente jedoch nicht aufzubringen vermag.

Von besonderer Bedeutung ist, daß die beiden Vertikalwalzen eines Universalgerüsts separat regelbar sind. Die Regelung der Vertikalwalzen-Drehzahl in Verbindung mit der Kenntnis des Kaliberraums, der Flanschbreite und unter Verwendung einer hydraulischen Anstellung bzw. eines Walzmoments getrennt für jede Vertikalwalze ermöglicht eine Regelung des Massenflusses zur Sicherung des Geradeauslaufs des Profils und eine Einhaltung der Verlängerungsverhältnisse in den Profilteilen. Dies gilt insbesondere für die Walzung unsymmterischer Profile zur Sicherung eines einwandfreien Geradeauslaufs bzw. einer gezielten Vorbiegung beim Walzen, um nach dem Kühlbett ein weitgehend gerades Profil zu erhalten bzw. einer Biegung des Profils durch Vorbiegung entgegenzuwirken.

Nachahmenswert ist, daß die Horizontalwalzen-Regelung und die Vertikalwalzen-regelung jedes Universalgerüsts gegenseitig zur Einstellung einer optimalen Fließscheide beeinflußbar sind. Dabei besteht die Möglichkeit, die Führungs- bzw. Sollgröße beider Regelkreise gemeinsam vorzugeben oder aber auch eine aus einem Regelkreis einer Walzenart (Vertikalwalzen bzw. Horizontalwalzen) entnommene Größe als Führungs-Soll- und/oder Störgröße dem oder den Regelkreisen der anderen Walzenart vorzugeben. Dabei ist es zweckmäßig, um die Fließscheide optimal einstellen zu können, die abgegebene Sollgröße mit einem einstellbaren, walzprogrammabhänbgigen Faktor zu multiplizieren.

Sehr gute Ergebnisse lassen sich erzielen, wenn die Regelvorrichtungen der Universalgerüste gegenseitig zur Einregelung optimaler Zugverhältnisse zwischen den Gerüsten der Straße beeinflußbar sind. Dabei ist es sinnvoll, daß mindestens ein Universalgerüst vorzugsweise jedoch mehrere oder alle Universalgerüste einer Trägerstraße geregelt werden. Derartige Regelungen können dazu benutzt werden, optimale Lagen der Fließscheide und damit eine optimale Einstellung des Querflusses innerhalb des Walzgutes während des Walzens einszustellen. Andererseits kann eine solche Regelung auch benutzt werden, optimale Zugverhältnisse zwischen den Gerüsten bspw. für eine Minimalzug-Regelung einzuführen, wobei zweckmäßigerweise ein Gerüst der Trägerstraße als Führungsgerüst ausgewählt wird, welches nicht der Regelung unterworfen ist. Bei der Regelung optimaler Fließscheiden kann es sich als zweckmäßig erweisen, das letzte, das Kaliber bestimmende Gerüst, nicht oder nur eingeschränkt zu regeln und auch der oder die ersten Stiche von der Regelung auszusparen bzw. nur bedingt in die Regelung einzubeziehen. Nach der Erfindung ist mindestens einer der Vertikalwalzen eines Universalgerüstes ein Drehzahlaufnehmer zugeordnet, wobei der Drehzahlaufnehmer als Istwertgeber eines Regelkreises fungiert und dem Regelkreis der Drehzahl-Sollwert manuell bzw. aus einem Speicher und/oder aus dem Regelkreis einer anderen Walze des gleichen Gerüsts vorgebbar ist. Während des Walzvorgangs arbeitet der Regelkreis auf die Anstellvorrichtung für die Vertikalwalzen Weitere besonders zweckmäßige Ausgestaltungen der Vorrichtung ergeben sich aus den weiterbildenden Erfindungsmerkmalen nach den Ansprüchen 11 und 12.

Die Erfindung wird nachfolgend anhand einer Zeichnung näher erläutert. Dabei zeigen
- Figur 1: ein Blockschaltbild, dem die Regelkreise für eine Profilstraße entnehmbar sind und
- Figur 2: den Einbau eines digitalen Winkelschrittgebers in eine Vertikalwalze.

Der Fig. 1 ist ein Regelkreis 1 für die Horizontalwalze eines nicht gezeigten Universalgerüstes, ein Regelkreis 2 für eine Vertikalwalze und ein Regelkreis 3 für die zweite Vertikalwalze eines nicht gezeigten Universalgerüstes zu entnehmen. Die Ausgänge x, y, z der Regelkreise 1, 2, 3 wirken auf die nicht gezeigte Antriebe bzw. Anstellvorrichtungen der Horizontal- bzw. Vertikalwalzen.

Den Regelkreisen 1, 2, 3 werden von an den jeweiligen Walzen angeordneten, digitalen Winkelschrittgebern 4, 5, 6 die jeweiligen Istwerte der Drehzahl aufgeschaltet. Die Solldrehzahl für die Regelkreise 1, 2, 3 werden dem Multiplikator 7 entnommen. Im Multiplikator 7 wird der von einem Gerüst-Regelkreis 8 ausgehende Drehzahl-Sollwert für jeden Regelkreis 1, 2, 3 mit einem in einem Speicher 9 abgelegten Faktor multipliziert. Dabei können die Faktoren für die Regelkreise 1, 2, 3 gleich sein. In der Regel werden jedoch zumindest die Faktoren für die Horizontalwalzen-Regelkreise und für die beiden Vertikalwalzen-Regelkreise unterschiedlich sein. Das schließt jedoch nicht aus, daß auch die Faktoren für die beiden Vertikal-Regelkreise unterschiedlich sein können.

Dem Gerüst-Regelkreis 8 werden die Istwerte über die Anschlüsse a, b, c von den Winkelschrittgebern 4, 5, 6 sowie über den Anschluß d aufgeschaltet. Am Anschluß d des Gerüst-Regelkreises 8 können z.B. die Geschwindigkeitswerte der zu walzenden Profile anstehen. Die Sollwerte für den Gerüstregelkreis 8 werden diesem von einem überlagerten Regelkreis 10 aufgeschaltet.

Dem Regelkreis 10 wird aus einem Speicher 11 ein Sollwert zugeführt. Der im Speicher 11 abgelegte Sollwert kann z.B. die Leistungsaufnahme des Walzgerüstes nach dem Anstich, jedoch vor dem Einlauf des Profils in das nächste Gerüste repräsentieren. Vom Leistungsmesser 12 wird der Istwert vor Einlauf des Profils in das nächste Gerüst einmal im Speicher 11 abgelegt. Nach Einlauf des Walzgutes in das nächste Gerüst wird der Istwert vom Leistungsmesser 12 dem Regelkreis 10 aufgeschaltet, so daß dieser das Gerüst in der Profilstraße auf eine Leistungsaufnahme einregelt, die nahe bei der Leistungsaufnahme eines einzelnen Gerüstes liegt. Damit wird z.B. ein minimaler Zug zwischen den Gerüsten erreicht. Am Ausgang des Regelkreises 10 kann eine Soll-Drehzahl für den Gerüst-Regelkreis 8 abgegriffen werden.

Die in Fig, 1 gezeigte Schaltung kann sich für jedes Gerüst der Profilstraße wiederholen.

In Fig. 2 ist ein Einbaustück 13 zu erkennen. Am Einbaustück 13 ist eine Achse 14 befestigt. Auf der Achse 14 ist die Vertikalwalze 15 gelagert. In der Achse 14 ist ein Hydraulikmotor 16 untergebracht, auf dessen Antriebswelle das Sonnenrad eines Planetengetriebes 17 sitzt. Die Achse 14 ist über einen Steuerdeckel 18 abgeschlossen. Auf der Antriebswelle des Hydraulikmotors 16 sitzt weiterhin ein Impulsgeber 19. Uber einen Lichtleiter 20 werden die Impulse aufgenommen. Dabei kann an der Achse 14, gegenüber dem Lichtleiter eine stationäre Lichtquelle angebracht und die Impulsgeberscheibe mit Löchern versehen sein. Es besteht jedoch auch die Möglichkeit, Licht über den Lichtleiter 20 auf die Impulsgeberscheibe zu werfen und das von Reflektionszonen der Impulsgeberscheiben zurückgeworfene Licht wieder über den Lichtleiter 20 nach außen zu leiten. Sowohl der Impulsgeber 19 als auch der Lichtleiter 20 sind bereits Bestandteile der jeweiligen Winkelschrittgeber 5, 6.

### Bezugszeichenübersicht

- 1: H-Regelkreis
- 2: V-Regelkreis
- 3: V-Regelkreis
- 4: H-Winkelschrittgeber
- 5: V-Winkelschrittgeber
- 6: V-Winkelschrittgeber
- 7: Multiplikator
- 8: Gerüst-Regelkreis
- 9: Speicher
- 10: Regelkreis
- 11: Speicher
- 12: Leistungsmesser
- 13: Einbaustück
- 14: Achse
- 15: Vertikalwalze
- 16: Hydraulikmotor
- 17: Planetengetriebe
- 18: Steuerdeckel
- 19: Impulsgeber
- 20: Lichtleiter

## Patentansprüche

1. Verfahren zur Regelung von Universalgerüsten in einer kontinuierlich betriebenen Profilstraße, wobei die Vertikalwalzen (15) während des Walzvorgangs schleppangetrieben sind und die Drehzahl der angetriebenen Horizontalwalzen jedes Universalgerüstes einer Regelung (1) unterworfen ist,
**dadurch gekennzeichnet,**
daß die Drehzahl der Vertikalwalzen (15) mindestens eines Universalgerüstes während des Walzvorganges mittels deren Anstellvorrichtungen als Stellglied geregelt (2, 3) wird.

2. Verfahren nach Anspruch 1,
**dadurch gekenzeichnet,**
daß die Drehzahl der Vertikalwalzen (15) mindestens eines Universalgerüstes vor dem Anstich regelbar (2, 3) ist.

3. Verfahren nach Anspruch 1 oder 2,
**dadurch gekenzeichnet,**
daß die beiden Vertikalwalzen (15) eines Universalgerüstes separat (2 und 3) regelbar sind

4. Verfahren nach mindestens einem der Ansprüche 1 bis 3,
**dadurch gekenzeichnet,**
daß die Horizontalwalzen-Regelung (1) und die VertikalwalzenRegelung (2, 3) jedes Universalgerüstes gegenseitig zur Einstellung einer optimalen Fließscheide beeinflußbar (8) sind.

5. Verfahren nach mindestens einem der Ansprüche 1 bis 4,
**dadurch gekenzeichnet,**
daß die Regelvorrichtungen (1, 2, 3, 8) der Universalgerüste gegenseitig zur Einregelung optimaler Zugverhältnisse zwischen den Gerüsten der Straße beeinflußbar (10) sind.

6. Verfahren nach mindestens einem der Ansprüche 1 bis 5,
**dadurch gekenzeichnet,**
daß mehrere oder alle Universalgerüste einer Trägerstraße geregelt werden.

7. Vorrichtung zur Regelung von Universalgerüsten in einer kontinuierlich betriebenen Profilstraße, wobei jedes Gerüst über Anstellvorrichtungen anstellbare Vertikalwalzen (15), die während des Walzvorgangs schleppangetrieben sind und Horizontalwalzen aufweist, denen jeweils Regelvorrichtungen (1) zur Regelung von deren Drehzahl zugeordnet sind,
**dadurch gekenzeichnet,**
daß mindestens einer der Vertikalwalzen (5) mindestens eines Universalgerüstes ein Drehzahlaufnehmer (19) zugeordnet ist, daß der Drehzahlaufnehmer (19) als Istwertgeber mindestens eines Regelkreises (2 oder 3) fungiert, daß dem Regelkreis (2 oder 3) der Drehzahl-Sollwert manuell bzw. aus einem Speicher und/oder aus dem Regelkreis (8) einer anderen Walze des gleichen Gerüstes vorgebbar ist, und daß der Ausgang des Regelkreises (2 oder 3) auf die als Stellglied des jeweiligen Regelkreises (2 oder 3) wirkenden Anstellvorrichtungen der Vertikalwalzen des gleichen Gerüstes geschaltet ist.

8. Vorrichtung nach Anspruch 7, bei der den Vertikalwalzen ein Drehantrieb zugeordnet ist,
**dadurch gekennzeichnet,**
daß der Regelkreis (2 oder 3) vor dem Anstich auf die Antriebe (16) der Vertikalwalzen (15) arbeitet.

9. Vorrichtung nach Anspruch 7 oder 8,
**dadurch gekennzeichnet,**
daß der Drehzahlaufnehmer (19) als mit einer Vertikalwalze (15) verbundener, insbesondere an einem Getriebe (17) für die Vertikalwalzen (15) angeflanschter Tacho-Generator oder digitaler Winkelschrittgeber (19) ausgebildet ist.

10. Vorrichtung nach mindestens einem der Ansprüche 7 bis 9,
**dadurch gekennzeichnet,**
daß dem Regelkreis (2 oder 3) die Drehzahl der Horizontalwalzen des gleichen Universalgerüstes als Faktor (7) der Solldrehzahl aufschaltbar ist.

11. Vorrichtung nach mindestens einem der Ansprüche 7 bis 10,
**dadurch gekenzeichnet,**
daß der Vertikalwalzen-Regelung (2, 3) und der Horizontalwalzen-Regelung (1) jedes Universalgerüstes eine GerüstdrehzahlRegelung (8) zugeordnet ist, über welche die Drehzahlverhältnisse von Horizontalwalzen und Vertikalwalzen (15) einregelbar sind.

12. Vorrichtung nach mindestens einem der Ansprüche 7 bis 11,
**dadurch gekennzeichnet,**
daß den Gerüstdrehzahl-Regelkreisen (8) der Trägerstraße eine Regelvorrichtung (10) zur Walzzugregelung überlagert ist.

13. Verwendung der Vorrichtung nach mindestens einem der Ansprüche 8 bis 12, im Verfahren nach einem der Ansprüche 1 bis 6.

## Claims

1. Process for the control of universal stands in a continuously driven section rolling mill train, whereby the vertical rolls (15) are crawl-driven during the rolling operation and the speed of the driven horizontal rolls of each universal stand is subject to a control (1),
**characterized in that**
the speed of the vertical rolls (15) of at least one universal stand is controlled (2,3) during the rolling operation by means of its adjusting equipment as regulating unit.

2. Process according to claim 1,
**characterized in that**
the speed of the vertical rolls (15) of at least one universal stand is controllable (2,3) before the initial pass.

3. Process according to claim 1 or claim 2,
**characterized in that**
the two vertical rolls (15) of a universal stand are separately (2 and 3) controllable.

4. Process according to at least one of claims 1 through 3,
**characterized in that**
the horizontal-roll control (1) and the vertical-roll control (2,3) of each universal stand are mutually influenceable (8) for setting an optimal non-slip point.

5. Process according to at least one of claims 1 through 4,
**characterized in that**
the control devices (1,2,3,8) of the universal stands are mutually influenceable (10) for setting optimal tensile ratios between the stands of the rolling mill train.

6. Process according to at least one of claims 1 through 5,
**characterized in that**
several or all universal stands of a beam rolling mill train are controlled.

7. Device for controlling universal stands in a continuously driven section rolling mill train, whereby each stand has vertical rolls (15), adjustable by adjusting equipment, which are crawl-driven during the rolling operation, and horizontal rolls, to each of which control devices (1) for controlling their speed are allocated,
**characterized in that**
a speed sensor (19) is allocated to at least one of the vertical rolls (5) of at least one universal stand, that the speed sensor (19) functions as actual-value sensor of at least one control circuit (2 or 3), that the speed setpoint is presettable manually or from a memory and/or from the control circuit (8) of a different roll of the same stand for the control circuit (2 or 3), and that the output of the control circuit (2 or 3) is switched to the adjusting devices of the vertical rolls of the same stand which are acting as regulating unit of the respective control circuit (2 or 3).

8. Device according to claim 7, in which a rotary actuator is allocated to the vertical rolls,
**characterized in that**
the control circuit (2 or 3) works onto the drives (16) of the vertical rolls (15) before the initial pass.

9. Device according to claim 7 or claim 8,
**characterized in that**
the speed sensor (19) is formed as a tacho-generator or digital incremental shaft encoder (19) connected with a vertical roll (15), in particular flanged to a gearbox (17) for the vertical rolls (15).

10. Device according to at least one of claims 7 through 9,
**characterized in that**
the speed of the horizontal rolls of the same universal stand is switchable to the control circuit (2 or 3) as a factor (7) of the speed setpoint.

11. Device according to at least one of claims 7 through 10,
**characterized in that**
a stand speed control (8), by means of which the speed ratios of horizontal rolls and vertical rolls (15) are adjustable, is allocated to the vertical-roll control (2 3) and to the horizontal-roll control (1) of each universal stand.

12. Device according to at least one of claims 7 through 11,
**characterized in that**
a control device (10) for roll traction control is superposed on the stand speed control circuits (8) of the beam rolling mill train.

13. Application of the device according to at least one of claims 8 through 12 in the process according to one of claims 1 to 6.

## Revendications

1. Processus de commande de cadres universels dans un train de laminoirs à entraînement continu, les cylindres verticaux (15) étant traînés pendant l'opération de laminage et la vitesse des cylindres horizontaux entraînés de chaque cadre universel étant soumise à une commande (1),
**caractérisé en ce que**
la vitesse des cylindres verticaux (15) d'au moins un cadre universel est réglée pendant l'opération de laminage au moyen des dispositifs de mise en marche en tant que vérin (2, 3).

2. Processus selon la revendication 1,
**caractérisé en ce que**
la vitesse des cylindres verticaux (15) d'au moins un cadre universel est réglable (2, 3) avant la passe initiale.

3. Processsus selon la revendication 1 ou 2,
**caractérisé en ce que**
les deux cylindres verticaux (15) d'un cadre universel sont réglables séparèment (2 et 3).

4. Processus selon au moins d'une des revendications 1 à 3,
**caractérisé en ce que**
la commande (1) des cylindres horizontaux et la commande (2, 3) des cylindres verticaux de chaque cadre universel sont réciproquement influençables (8) en vue du réglage d'une ligne de limite d'écoulement optimale.

5. Processus selon au moins l'une des revendications 1 à 4,
**caractérisé en ce que**
les dispositifs de commandes (1, 2, 3, 8) des cadres universels sont réciproquement influençables (10) en vue du réglage optimal des rapports de traction entre les cadres du train.

6. Processus selon au moins l'une des revendications 1 à 5,
**caractérisé en ce que**
plusieurs ou tous les cadres universels d'un train porteur sont commandés.

7. Dispositif pour la commande de cadres universels dans un train de laminoirs à profilés à entraînement continu, chaque cadre ayant des cylindres verticaux (15) ajustables par les dispositifs de mise en marche, lesquels sont traînés pendant l'opération de laminage ainsi que des cylindres horizontaux auxquels sont respectivement adjoints des dispositifs de commande (1) pour le réglage de leur vitesse,
**caractérisé en ce que**
un capteur de vitesse (19) est attribué au moins à un des cylindres verticaux (5), au moins à un des cadres universels, que le capteur de vitesse (19), en tant que capteur de la valeur réelle, assure les fonctions d'au moins un circuit de réglage (2 ou 3), que la valeur de consigne de vitesse peut être donnée au circuit de réglage (2 ou 3) à la main, voire à partir d'une mémoire et/ou à partir du circuit de réglage (8) d'un autre cylindre du même cadre et que la sortie du circuit de réglage (2 ou 3) est commutée sur les dispositifs de mise en marche des cylindres verticaux du même cadre, jouant le rôle de vérin du circuit de réglage respectif ( 2 ou 3).

8. Dispositif selon la revendication 7, sur lequel une commande de vitesse est attribuée aux cylindres verticaux,
**caractérisé en ce que**
le circuit de réglage (2 ou 3) travaille avant la passe initiale sur les entraînements (16) des cylindres verticaux (15).

9. Dispositif selon la revendication 7 ou 8
**caractérisé en ce que**
le capteur de vitesse (19) est constitué sous la forme d'un générateur tachymètre bridé ou d'un générateur de modulation d'angle numérique relié à un cylindre vertical (15), surtout à un mécanisme de transmission (17) pour les cylindres verticaux (15).

10. Dispositif selon au moins l'une des revendications 7 à 9
**caractérisé en ce que**
la vitesse des cylindres horizontaux du même cadre universel peut être avancée sur le circuit de réglage (2 ou 3) comme facteur (7) de la vitesse de consigne.

11. Dispositif selon au moins l'une des revendications 7 à 10,
**caractérisé en ce que**
un réglage de vitesse du cadre (8) est attribué à la commande (2, 3) des cylindres verticaux et à celle (1) des cylindres horizontaux de chaque cadre universel, lequel permet de régler les rapports de vitesses des cylindres horizontaux et des cylindres verticaux (15).

12. Disposition selon au moins l'une des revendications 7 à 11,
**caractérisé en ce que**
un dispositif de réglage (10) en vue de la régulation de la traction des cylindres est superposé aux circuits de réglage (8) de la vitesse des cadres.

13. Utilisation du dispositif selon au moins l'une des revendications 8 à 12
dans le processus selon l'une des revendications 1 à 6.
